# EUROPÄISCHE PATENTSCHRIFT

(11) **EP 0 357 871 B1**
(45) Veröffentlichungstag und Bekanntmachung des Hinweises auf die Patenterteilung: **01.03.1995**
(21) Anmeldenummer: 89108368.5
(22) Anmeldetag: 10.05.1989
(51) Int. Cl.: B22C 11/00, B22C 15/00

(54) **Formmaschine**
Moulding machine
Machine à mouler

(30) Priorität: 07.09.1988 DE 3830331
(43) Veröffentlichungstag der Anmeldung: 14.03.1990
(73) Patentinhaber: Heinrich Wagner Sinto Maschinenfabrik GmbH, 57334 Bad Laasphe (DE)
(72) Erfinder: Grolla, Herbert, Dipl.-Ing., DE-5928 Bad Laasphe (DE)
(74) Vertreter: Missling, Arne, Dipl.-Ing.

(56) Entgegenhaltungen:
- DE-A- 2 721 874
- DE-C- 1 058 701
- DE-C- 3 422 687
- DE-U- 1 752 932
- GB-A- 2 021 995
- GB-A- 2 072 066

## Beschreibung

Die Erfindung betrifft eine Formmaschine mit einem Ständer, an dem eine zumindest zwei Tische umfassende Drehtischeinheit gelagert ist, mit einer an dem Ständer ausgebildeten Verdichtungseinrichtung und zumindest einer Abhebeeinrichtung, gemäß dem Oberbegriff des Anspruchs 1.

Zur Herstellung von Formen werden in Gießereien vielfach jeweils separate Maschinen verwendet, welche zur Befüllung eines Formkastens, zur Verdichtung des Formsandes oder - stoffes und zum Abheben der Form dienen. Dabei ist es bekannt, den Verdichtungsvorgang und den Abhebevorgang durch eine Maschine ausführen zu lassen, welcher jeweils ein gefüllter Formkasten, welcher auf einer Modellplatte aufliegt, zugeführt wird.

Bei den bekannten Formmaschinen ist es erforderlich, eine Vielzahl von einzelnen Arbeitsgängen nacheinander von Hand auszuführen oder, bei Verwendung teilautomatisierter Maschinen, von Hand zu überwachen. Die zur Herstellung einer Form erforderlichen Arbeitsgänge umfassen das Aufsetzen eines Formkastens auf eine Modellplatte sowie das Aufsetzen eines Sandfüllrahmens auf den Formkasten. Diese beiden Arbeitsgänge werden üblicherweise von Hand ausgeführt. Anschließend wird durch den Sandfüllrahmen Formsand in den Formkasten eingefüllt, wobei dies üblicherweise mittels einer manuell zu bedienenden Fördereinrichtung vorgenommen wird. Nach einer ausreichenden Formsandbefüllung erfolgt ein Vorverdichten des Formsandes in der Form, wobei dazu üblicherweise Rüttler verwendet werden. Nach dem Einschwenken einer Gegen-Preßplatte wird der Formsand in einem Preßvorgang nachverdichtet. Anschließend ist es erforderlich, die Preßplatte von dem Formkasten zu entfernen, um anschließend mittels einer Abhebevorrichtung die Form von dem Modell bzw. von der Modellplatte zu trennen. Diese Arbeitsgänge erfordern eine Vielzahl von manuellen Tätigkeiten und sind deshalb bei den bisher bekannten Formmaschinen nicht oder nur unter erheblichem Aufwand weiter zu rationalisieren und/oder zu automatisieren.

Ein weiterer Nachteil der bekannten Formmaschinen bzw. der bei diesen verwendeten Verfahren besteht darin, daß die Herstellung einer Oberkastenform und einer Unterkastenform auf getrennten Formmaschinen erfolgt. Dies bringt den Nachteil, daß zum einen die Herstellungszeiten für eine gießfertige Form sehr hoch sind und daß zum anderen sowohl die Koordination der Betriebsweise der beiden Formmaschinen als auch die Koordination der Transportvorgänge einen erheblichen Aufwand mit sich bringen.

Auch hinsichtlich der zur Anwendung kommenden Verdichtungsverfahren erweisen sich die bekannten Formmaschinen als nachteilig, da insbesondere bei kleineren Formmaschinen ein Vorverdichten der Form durch Rütteln erfolgt, was zum einen zu einer starken Geräuschemission und zum anderen zu einem hohen Verschleiß sowohl der Formmaschinen als auch der Formkästen und Modell führt.

Aus dem DE-Gebrauchsmuster 17 52 932 ist es auch bereits bekannt, einen Drehtisch mit mehreren Modellplattentischen zu verwenden, die wechselweise über einer in dem Ständer der Formmaschine angeordneten Abhebeeinrichtung oder einer Abstützeinrichtung während des Verdichtens orientierbar sind. Allerdings ist eine genaue Zuordnung des jeweiligen Modellplattentisches zu diesen stationären Einrichtungen unumgänglich.

Ferner ist es aus der DE-Offenlegungsschrift 27 21 874 bekannt, daß oberer und unterer Formkasten beiderseits eines Modellplattenträgers vorgesehen und mit Formsand verfüllbar und an je einer Drehscheibe mit gemeinsamer Drehachse befestigt sind, so daß eine synchrone Drehung möglich ist. Die Verdichtung erfolgt über beiderseits am Ständer vorgesehene Verdichtungseinrichtungen, die in die Formkästen eingeführt werden und gleichfalls eine genaue Orientierung der Arbeitsstationen der beiden Drehscheiben erfordern.

Der Erfindung liegt die Aufgabe zugrunde, eine Formmaschine der eingangs genannten Art zu schaffen, welche bei einfachem Aufbau und einfacher, betriebssicherer Handhabbarkeit eine rationelle und zeitsparende Fertigung einer gießfertigen Form ermöglicht.

Erfindungsgemäß wird die Aufgabe dadurch gelöst, daß im Bereich jedes Tisches, in die Drehtischeinheit integriert, jeweils eine Abhebeeinrichtung und jeweils eine Abstützeinrichtung für einen Formkasten vorgesehen sind.

Die erfindungsgemäße Formmaschine zeichnet sich durch eine Reihe erheblicher Vorteile aus. Durch die - mehrere Tische umfassende - Drehtischeinheit ist es möglich, an jedem der Tische unabhängig voneinander vorbestimmte Arbeitsgänge ablaufen zu lassen. So kann beispielsweise an jedem der Tische der Formsand verdichtet werden, während an dem anderen Tisch Formsand eingefüllt oder eine fertige Form abgehoben wird. Durch die Verwendung zweier Tische ist es weiterhin möglich, jeweils auf einem Tisch eine Oberkastenform beziehungsweise eine Unterkastenform zu erzeugen, so daß an einer Formmaschine jeweils eine komplette gießfertige Form hergestellt werden kann. Durch die Möglichkeit, die erfindungsgemäße Maschine mittels nur einer Bedienungsperson zu betreiben, ergibt sich die Möglichkeit erheblicher Einsparungen, nicht nur bezüglich der Arbeitskraft, sondern auch hinsichtlich des Transportaufwandes, da von der erfindungsgemäßen Formmaschine lediglich die fertiggestellten kompletten Gießformen abtransportiert werden müssen, während es beim Stand der Technik erforderlich war, zumindest zwei einzelne Formmaschinen mit jeweils einer Bedienungsperson zu verwenden und die Zuordnung der Oberkastenformen und Unterkastenformen zur Ausbildung einer fertigen Gießform durch eine dritte Arbeitskraft vornehmen zu lassen.

Ein weiterer Vorteil der erfindungsgemäßen Formmaschine besteht darin, daß die Bedienungsperson ohne zeitliche Unterbrechung ihre Tätigkeit ausüben kann, da während des Verdichtungsvorganges jeweils an dem anderen Tisch die weiteren Arbeitsvorgänge durchgeführt werden können.

Ein weiterer Vorteil der erfindungsgemäßen Formmaschine ergibt sich daraus, daß diese unabhängig von dem zur Verdichtung des Formsandes oder -stoffes verwendeten Verfahren ist, so daß es möglich ist, den Formsand sowohl in konventioneller Weise durch Rütteln als auch mittels eines Luftstrom-Preß-Formverfahrens zu verdichten.

Dabei ist es besonders vorteilhaft, daß die Drehtischeinheit jeweils im Bereich der Tische eine Abstützeinrichtung für einen Formkasten umfaßt. Durch die Abstützeinrichtung werden die beim Verdichten des Formsandes aufgebrachten Kräfte direkt auf den Ständer übergeleitet, die Drehtischeinheit selbst wird dabei nicht belastet. Dies führt zu der Möglichkeit, die Drehtischeinheit wesentlich kleiner zu dimensionieren.

Die Abstützeinrichtung weist bevorzugt einen unterhalb des Tisches gelagerten, gegen den Ständer in Anlage bringbaren Stützkolben und einen den Tisch gegen die im oberen Bereich des Ständers angeordnete Verdichtungseinrichtung bewegenden Hubkolben auf. Der Verdichtungsvorgang umfaßt somit sowohl ein Abstützen des Formkastens beziehungsweise des Tisches an dem Ständer als auch ein Anheben des Formkastens beziehungsweise des Tisches gegen die im oberen Bereich des Ständers angeordnete Verdichtungseinrichtung. Diese Ausgestaltung ergibt die Möglichkeit, zusätzlich zu der bereits erwähnten, Kraftbeaufschlagungen der Drehtischeinheit vermeidenden Abstützung eine platzsparende Ausgestaltung der Formmaschine vorzunehmen und insbesondere in demjenigen Bereich einen ausreichenden Freiraum vorzusehen, in welchem der Tisch beziehungsweise die Drehtischeinheit in Bezug auf den Ständer verschwenkt wird. Weiterhin ist es dadurch, daß der Tisch anhebbar ist, nicht erforderlich, die Verdichtungseinrichtung selbst abzusenken oder dem Formkasten anzunähern. Vielmehr kann die Verdichtungseinrichtung am oberen Bereich des Ständers im wesentlichen stationär angebracht werden.

Um sowohl eine Abstützung des jeweiligen Tisches als auch ein Anheben des Tisches in Richtung auf die Verdichtungseinheit auf einfache und betriebssichere Weise zu gewährleisten, kann in einer besonders vorteilhaften Weiterbildung der Erfindung vorgesehen sein, daß der Stützkolben einen rohrförmigen, zu dem Tisch verschiebbaren Hubzylinder umfaßt, in welchem der Hubkolben, welcher in Form eines doppelt wirkenden Kolbens ausgebildet ist, angeordnet ist, wobei die Kolbenstange des Hubkolbens mit dem Tisch verbunden ist. Bei dieser Ausgestaltungsform ist es nur noch erforderlich, mittels eines Hydraulikanschlusses die entsprechende Seite des Hubkolbens mit Drucköl zu beaufschlagen, um gleichzeitig sowohl eine Abstützung des Stützkolbens als auch ein Anheben des Tisches zu erreichen. Eine separate Steuerung ist somit nicht erforderlich.

Um ein unbeabsichtigtes Drehen des Tisches bei dessen Anhebung in Richtung auf die Verdichtungseinrichtung zu verhindern, kann es sich als vorteilhaft erweisen, wenn der Tisch mit einer Tischführungsstange verbunden ist, welche in einer Ausnehmung der Drehtischeinheit verschiebbar ist.

Erfindungsgemäß ist die Abhebeeinrichtung bevorzugterweise so ausgebildet, daß an der Drehtischeinheit im Bereich des Tisches ein Abhebezylinder gelagert ist, dessen Kolbenstange über eine mit dieser verbundene Abhebetraverse mit Abhebestiften verbunden ist. Es ist somit jeder Tisch der Drehtischeinheit mit einer separaten Abhebeeinrichtung versehen, so daß es nicht erforderlich ist, zusätzliche separate Maschinen vorzusehen, welche möglicherweise auch zusätzlich in ihrer Lage zu dem Tisch einjustiert werden müßten.

Bevorzugterweise sind an der Abhebetraverse Abhebeführungsstangen gelagert, an deren freien Enden jeweils ein Träger befestigt ist, welcher den Abhebestift trägt. Diese Ausgestaltungsform weist den Vorteil auf, daß eine Anpassung an unterschiedliche Formkästen oder unterschiedliche Formkastengrößen sehr schnell und einfach vorgenommen werden kann, wobei es erfindungsgemäß auch möglich ist, an der Drehtischeinheit Formkästen verschiedener Größe zu bearbeiten.

Es ist besonders vorteilhaft, wenn die Kolbenstange des Hubkolbens an ihrem oben liegenden Ende mit einem mit der Tischführungsstange in Eingriff bringbaren Kupplungskörper versehen ist. In ähnlicher Weise ist es möglich, daß an dem oberen Ende der Kolbenstange der Abhebeeinrichtung ein mit deren Abhebetraverse in Eingriff bringbarer Kupplungskörper angeordnet ist.

Ferner ist es erfindungsgemäß günstig, wenn die Abhebeeinrichtung jeweils an einer der Einfüllseite des Ständers zugeordneten Arbeitsstellung des Tisches angeordnet ist.

Um bei einer Verschwenkung der Drehtischeinheit die jeweiligen Kupplungen in sicherer Weise einzurücken und um sicherzustellen, daß eine vertikale Bewegung nicht nur nach oben, sondern auch nach unten erfolgen kann, ist vorgesehen, daß der Kupplungskörper formschlüssig in eine Nut der Abhebetraverse beziehungsweise der Tischführungsstange einschiebbar ist, welche eine freie horizontale Relativbewegung, jedoch keine vertikale Relativbewegung ermöglicht. Der Kupplungskörper kann beispielsweise in Form eines verdickten Ansatzes ausgebildet sein, welcher in eine schwalbenschwanzförmige oder U-förmige Nut einbringbar ist.

In einer weiteren besonders günstigen Ausgestaltungsform ist der Ständer in der Seitenansicht im wesentlichen C-förmig ausgebildet. Dabei ist die Drehtischeinheit um eine vertikale Achse schwenkbar, wobei die Schwenkachse am Außenbereich des Ständers angeordnet ist, so daß jeweils ein Tisch der Drehtischeinheit in den Freiraum des Ständers einschwenkbar ist. In dieser Ausgestaltungsform ist sowohl eine kompakte Bauweise der Formmaschine möglich als auch eine Bauweise besonderer Festigkeit, da der Ständer eine zusätzliche Abstützung über die vertikale Achse der Drehtischeinheit erfährt.

Am Außenbereich des Ständers können weiterhin eine Befüllungsstation, eine Abhebestation und/oder eine Hilfsverdichtungsstation angeordnet sein, um im Bereich desjenigen Tisches, welcher sich nicht unter der an dem Ständer angeordneten Verdichtungseinrichtung befindet, die fertige Form abzuheben, einen neuen Formkasten aufzusetzen, auf diesem einen Füllrahmen anzuordnen, Formsand zuzuführen und vorzuverdichten.

In einem bevorzugten Ausführungsbeispiel der erfindungsgemäßen Formmaschine ist die Verdichtungseinrichtung so ausgebildet, daß diese eine Preßplatte umfaßt, welche in dem Innenraum eines mit Druckluft beaufschlagbaren Preßkastens verschiebbar angeordnet ist. Es ist somit möglich, ein Luftstrom-Preß-Formverfahren zu verwenden, bei welchem auf ein Rütteln des Formkastens verzichtet werden kann. In einer Weiterbildung dieser Ausführungsform kann vorgesehen sein, daß die Preßplatte mit einem doppelt wirkenden Preßkolben sowie einer in dem Ständer geführten Führungsstange verbunden ist. Diese Ausgestaltungsform gewährleistet sowohl eine exakte Führung der Preßplatte als auch eine einfache hydraulische Ansteuerbarkeit.

Erfindungsgemäß ist es jedoch auch möglich, daß die Verdichtungseinrichtung eine Preßrüttel-Einrichtung umfaßt.

Im folgenden wird die Erfindung an Hand eines Ausführungsbeispiels in Verbindung mit der Zeichnung beschrieben. Dabei zeigen
- Fig.1: eine schematische Seitenansicht, teils im Schnitt, eines Ausführungsbeispiels der erfindungsgemäßen Formmaschine,
- Fig.2: eine stirnseitige Ansicht der in Fig.1 gezeigten Formmaschine,
- Fig.3: eine Draufsicht auf die in Fig.1 gezeigte Formmaschine und
- Fig.4: eine Detailansicht der Kupplung zwischen einer Kolbenstange und einer Tischführungsstange oder einer Abhebetraverse.

Die erfindungsgemäße Formmaschine weist einen Ständer 1 auf, welcher in der Seitenansicht einen im wesentlichen C-förmigen Querschnitt besitzt. Die freien Enden des Ständers 1 sind über eine vertikale Achse 36 verbunden, welche fest an dem Ständer 1 gelagert ist und eine Drehtischeinheit 3 trägt, die um die Achse 36 verschwenkbar ist.

Die Drehtischeinheit 3 weist zwei Tische 9 auf, welche jeweils an der Oberseite der Drehtischeinheit 3 gelagert sind.

Auf jedem der Tische 9 ist eine Modellplatte 22 auflegbar, welche in üblicher Weise mit einem Modell 23 versehen ist. Wie in Fig.1 gezeigt, kann auf die Modellplatte 22 ein Formkasten 24 aufgestellt werden, welcher einen Formhohlraum 27 bildet. Auf den Formkasten 24 wird üblicherweise eine Füllrahmen 25 aufgesetzt, welcher das Einfüllen des Formsandes erleichtert.

Unterhalb des Tisches 9 ist an der Drehtischeinheit 3 jeweils eine Abstützeinrichtung 10-13 angeordnet. Diese umfaßt einen Hubkolben 12, welcher mit einer Kolbenstange 11 verbunden ist, welche wiederum an dem Tisch 9 befestigt ist. Der Hubkolben 12 ist in Form eines doppelt wirkenden Kolbens ausgebildet und in einem Hubzylinder 10 bewegbar, dessen unterer Bereich einen Stützkolben 13 aufweist. Durch Druckbeaufschlagung des Arbeitsraumes unterhalb des Hubkolbens 12 wird zunächst der Stützkolben 13 des Hubzylinders 10, welcher an der Drehtischeinheit 3 gelagert und relativ zu dieser verschiebbar ist, nach unten bewegt, bis er sich in Anlage an einer Stützplatte 26 des Ständers 1 befindet. Außerdem wird durch diese Druckbeaufschlagung der Hubkolben 12 und auch der Tisch 9 nach oben ist verschoben, so daß der Füllrahmen 25 gegen eine Verdichtungseinrichtung 15-20,28,35 gedrückt wird, welche am oberen Bereich des Ständers 1 ausgebildet ist. Die Verdichtungseinrichtung 15-20,28,35 wird nachfolgend im einzelnen noch beschrieben. Um eine Verdrehung des Tisches 9 zu verhindern, weist dieser zumindest eine Tischführungsstange 14 auf, welche in einer Ausnehmung der Drehtischeinheit 3 verschiebbar ist.

Die Verdichtungseinrichtung 15-20,28,35 umfaßt einen Preßkasten 15, welcher mit einer Ausnehmung versehen ist, in welcher eine Preßplatte 16 angeordnet ist. Die Ausnehmung des Preßkastens 15 ist der Größe des Füllrahmens 25 beziehungsweise des Formkastens 24 angepaßt. An der Unterseite des Preßkastens 15 kann zusätzlich ein Preßrahmen 20 angeordnet sein, so wie dies in Fig.1 dargestellt ist. Die Unterseite des Preßrahmens 20 ist mit einer Preßdichtung 21 versehen, welche bei einem Anliegen des Füllrahmens 25 gegen den Preßrahmen 20 einen luftdichten Abschluß gewährleistet.

Der Preßrahmen 15 ist fest mit dem Ständer 1 verbunden und weist einen Lufteinlaß 19 auf, durch welchen Druckluft in den Innenraum 28 des Preßkastens 15 und damit in den Formhohlraum 27 eindrückbar ist.

Die Preßplatte 16 ist über eine Kolbenstange mit einem Preßkolben 35 verbunden, welcher in einem Preßzylinder 17 bewegbar und in Form eines doppelt wirkenden Kolbens ausgebildet ist. Es ist somit möglich, die Preßplatte 16 abzusenken beziehungsweise anzuheben. Um eine Verdrehung der Preßplatte 16 zu verhindern, ist diese mit einer Führungsstange 18 verbunden, welche in einer Ausnehmung des Ständers 1 beziehungsweise des Preßkastens 15 verschiebbar geführt ist.

Die oben beschriebene Verdichtungseinrichtung 15-20,28,35 gestattet somit die Anwendung eines Luftstrom-Preß-Formverfahrens.

An der Drehtischeinheit 3 ist weiterhin jeweils im Bereich unter jedem Tisch 9 eine Abhebeeinrichtung 4-8,34 vorgesehen, welche einen Abhebezylinder 4, eine mit diesem verbundene Abhebetraverse 5 sowie Abhebeführungsstangen 6 umfaßt, welche mit der Abhebetraverse 5 verbunden sind. Durch Betätigung des Abhebezylinders 4 ist es somit möglich, die Abhebetraverse 5 und damit die Abhebeführungsstangen 6 abzusenken beziehungsweise anzuheben. An den oberen Enden der Abhebeführungsstangen 6 ist jeweils ein Träger 7 lösbar befestigt, an welchem ein Abhebestift 8 gelagert ist. Durch Einstellung der Lage der Träger 7 ist es möglich, die Abhebeeinrichtung 4-8,34 der jeweiligen Form und Ausgestaltung der Formkästen 24 beziehungsweise der Füllrahmen 25 anzupassen.

Der über eine Kolbenstange 34 mit der Abhebetraverse 5 verbundene Kolben ermöglicht ein genau steuerbares Anheben der fertigen Form beziehungsweise des Formkastens 24 von der Modellplatte 22.

Die Verschwenkung der Drehtischeinheit 3 kann bei kleineren Formmaschinen manuell erfolgen, es ist jedoch auch möglich, einen Hilfsantrieb zur Verschwenkung der Drehtischeinheit 3 vorzusehen. Weiterhin können Arretiervorrichtungen vorgesehen sein, um jeweils eine exakte Positionierung der Tische 9 zu gewährleisten. Da der Hubkolben 12 in Form eines doppelt wirkenden Kolbens ausgebildet ist, ist in der in Fig.1 gezeigten, verschwenkbereiten Stellung sichergestellt, daß der Stützkolben 13 nicht gegen die Stützplatte 26 anliegt, so daß ein freies Verschwenken der Drehtischeinheit 3 möglich ist.

Mittels der erfindungsgemäßen Formmaschine ist es nunmehr möglich, im Bereich einer mit 31 gekennzeichneten Abhebestation einen gefüllten Formkasten 24 abzuheben und durch einen leeren zu ersetzen. Weiterhin kann in dieser Abhebestation 31, beispielsweise von der Einfüllseite 29 aus, Formsand zugeführt werden. Während diese Arbeitsgänge ablaufen, ist es möglich, im Bereich der Verdichtungsseite 30 den Formsand entsprechend zu verdichten.

Die Fig.2 zeigt eine stirnseitige Ansicht der in Fig.1 gezeigten Formmaschine, wobei jedoch auf die Darstellung des Formkastens 24 und des Füllrahmens 25 verzichtet wurde.

In Fig.3 ist eine Draufsicht auf die erfindungsgemäße Formmaschine dargestellt, wobei diese ebenfalls nicht mit einem Formkasten 24 beziehungsweise einem Füllrahmen 25 bestückt ist. Die Pfeile 32 und 33 kennzeichnen die Verschwenkbarkeit der Drehtischeinheit 3.

Bei dem erfindungsgemäß anwendbaren Luftstrom-Preß-Formverfahren wird der Formhohlraum 27 und damit der in diesem befindliche Formsand durch Einleitung von Preßluft durch den Lufteinlaß 19 vorverdichtet. Anschließend erfolgt eine Nachverdichtung mittels der Preßplatte 16. Danach wird der Innenraum 28 über den Lufteinlaß 19 entlüftet, woraufhin die Preßplatte 16 durch den Kolben 35 zurückgezogen wird.

Erfindungsgemäß ist es jedoch auch möglich, bei einer solchen Formmaschine ein anderes Verdichtungsverfahren anzuwenden.

Da mittels der Kolbenstangen 11,34 nicht nur eine Vertikalbewegung nach oben, sondern auch eine Rückstellbewegung nach unten durchgeführt werden soll, weisen die Kolbenstange 11 und der mit der Kolbenstange 34 verbundene Kolben entsprechend Fig.4 jeweils an ihrem oberen Ende einen Kupplungskörper 40 auf, welcher in Form eines verdickten Kopfbereiches ausgebildet ist und in eine Nut 39 des zu koppelnden Elementes einschiebbar ist. Die Nut 39 erstreckt sich quer durch das jeweilige Element, so daß bei einer Drehung der Drehtischeinheit 3 der Kupplungskörper 40 in die Nut 39 eingeführt werden kann. Es ist somit nicht erforderlich, zusätzliche Kupplungsmaßnahmen zu treffen und/oder manuell eine Kupplung aus- beziehungsweise einzurücken.

### Bezugszeichen:

- 1: Ständer
- 3: Drehtischeinheit
- 4: Abhebezylinder
- 5: Abhebetraverse
- 6: Abhebeführungsstange
- 7: Träger
- 8: Abhebestift
- 9: Tisch
- 10: Hubzylinder
- 11: Kolbenstange
- 12: Hubkolben
- 13: Stützkolben
- 14: Tischführungsstange
- 15: Preßkasten
- 16: Preßplatte
- 17: Preßzylinder
- 18: Führungsstange
- 19: Lufteinlaß
- 20: Preßrahmen
- 21: Preßdichtung
- 22: Modellplatte
- 23: Modell
- 24: Formkasten
- 25: Füllrahmen
- 26: Stützplatte
- 27: Formhohlraum
- 28: Innenraum
- 29: Einfüllseite
- 30: Verdichtungsseite
- 31: Abhebestation
- 32: Pfeil
- 33: Pfeil
- 34: Kolbenstange
- 35: Preßkolben
- 36: Achse
- 39: Nut
- 40: Kupplungskörper

Abhebeeinrichtung 4-8,34
Abstützeinrichtung 10-13
Verdichtungseinrichtung 15-20,28,35

## Patentansprüche

1. Formmaschine mit einem Ständer (1), an dem eine zumindest zwei Tische (9) umfassende Drehtischeinheit (3) gelagert ist, mit einer an dem Ständer (1) ausgebildeten Verdichtungseinrichtung (15-20,28,35) und zumindest einer Abhebeeinrichtung (4-8,34), dadurch gekennzeichnet, daß im Bereich jedes Tisches (9), in die Drehtischeinheit (3) integriert, jeweils eine Abhebeeinrichtung (4-8,34) und jeweils eine Abstützeinrichtung (10-13) für einen Formkasten (24) vorgesehen sind.

2. Formmaschine nach Anspruch 1, dadurch gekennzeichnet, daß die Abstützeinrichtung (10-13) einen unterhalb des Tisches (9) gelagerten, gegen den Ständer (1) in Anlage bringbaren Stützkolben (13) und einen den Tisch (9) gegen die im oberen Bereich des Ständers (1) angeordnete Verdichtungseinrichtung (15-20,28,35) bewegenden Hubkolben (12) umfaßt.

3. Formmaschine nach Anspruch 2, dadurch gekennzeichnet, daß der Stützkolben (13) einen rohrförmigen, zu dem Tisch verschiebbaren Hubzylinder (10) umfaßt, in welchem der Hubkolben (12), welcher in Form eines doppelt wirkenden Kolbens ausgebildet ist, angeordnet ist, wobei die Kolbenstange (11) des Hubkolbens (12) mit dem Tisch (9) verbunden ist.

4. Formmaschine nach einem der Ansprüche 2 oder 3, dadurch gekennzeichnet, daß der Tisch (9) mit einer Tischführungsstange (14) verbunden ist, welche in einer Ausnehmung der Drehtischeinheit (3) verschiebbar ist.

5. Formmaschine nach einem der Ansprüche 1 bis 4, dadurch gekennzeichnet, daß an der Drehtischeinheit (3) im Bereich des Tisches (9) ein Abhebezylinder (4) gelagert ist, dessen Kolbenstange (34) über eine mit dieser verbundene Abhebetraverse (5) mit Abhebestiften (8) verbunden ist.

6. Formmaschine nach Anspruch 5, dadurch gekennzeichnet, daß an der Abhebetraverse (5) Abhebeführungsstangen (6) gelagert sind, an deren freien Enden jeweils ein Träger (7) befestigt ist, welcher den Abhebestift (8) trägt.

7. Formmaschine nach Anspruch 3, dadurch gekennzeichnet, daß die Kolbenstange (11) an ihrem oben liegenden Ende mit einem mit der Tischführungsstange (14) in Eingriff bringbaren Kupplungskörper (40) versehen ist.

8. Formmaschine nach einem der Ansprüche 1 bis 7, dadurch gekennzeichnet, daß die Abhebeeinrichtung (4-8,34) jeweils an einer der Einfüllseite (29) des Ständers (1) zugeordneten Arbeitsstellung des Tisches (9) angeordnet ist.

9. Formmaschine nach einem der Ansprüche 1 bis 7, dadurch gekennzeichnet, daß an dem oberen Ende der Kolbenstange (34) der Abhebeeinrichtung (4-8,34) ein mit deren Abhebetraverse (5) in Eingriff bringbarer Kupplungskörper (40) angeordnet ist.

10. Formmaschine nach einem der Ansprüche 8 oder 9, dadurch gekennzeichnet, daß der Kupplungskörper (40) formschlüssig in eine Nut (39) der Abhebetraverse (5) beziehungsweise der Tischführungsstange (14) einschiebbar ist, welche eine freie horizontale Relativbewegung, jedoch keine vertikale Relativbewegung ermöglicht.

11. Formmaschine nach einem der Ansprüche 1 bis 7, dadurch gekennzeichnet, daß der Ständer (1) in der Seitenansicht im wesentlichen C-förmig ausgebildet ist und daß die Drehtischeinheit (3) um eine vertikale Achse (36) schwenkbar ist und zwei Tische (9) umfaßt.

12. Formmaschine nach einem der Ansprüche 1 bis 7, dadurch gekennzeichnet, daß am Außenbereich des Ständers (1) eine Befüllungsstation, eine Abhebestation (31) und/oder eine Hilfsverdichtungsstation angeordnet sind.

13. Formmaschine nach einem der Ansprüche 1 bis 7, dadurch gekennzeichnet, daß die Verdichtungseinrichtung (15-20,28,35) eine Preßplatte (16) umfaßt, welche in dem Innenraum (28) eines mit Druckluft beaufschlagbaren Preßkastens (15) verschiebbar angeordnet ist.

14. Formmaschine nach Anspruch 13, dadurch gekennzeichnet, daß die Preßplatte (16) mit einem doppelt wirkenden Preßkolben (35) sowie einer in dem Ständer (1) geführten Führungsstange (18) verbunden ist.

15. Formmaschine nach einem der Ansprüche 1 bis 14, dadurch gekennzeichnet, daß die Verdichtungseinrichtung (15-20,28,35) eine Preßrüttel-Einrichtung umfaßt.

## Claims

1. A moulding machine having an upright (1) on which a rotary table unit (3) comprising at least two tables (9) is mounted, having a compacting device (15-20, 28, 35) formed on the upright (1) and having at least one lifting device (4-8, 34), characterised in that a lifting device (4-8, 34) and a supporting device (10-13) for a moulding box (24) are provided in the region of each table (9) and are incorporated into the rotary table unit (3).

2. A moulding machine according to claim 1, characterised in that the supporting device (10-13) comprises a supporting piston (13) which is mounted below the table (9) and can be brought to rest against the upright (1), and a lifting piston (12) which moves the table (9) towards the compacting device (15-20, 28, 35) arranged in the upper region of the upright (1).

3. A moulding machine according to claim 2, characterised in that the supporting piston (13) comprises a tubular lifting cylinder (10) which is displaceable towards the table and in which the lifting piston (12) in the form of a double-acting piston is arranged, the piston rod (11) of the lifting piston (12) being connected to the table (9).

4. A moulding machine according to either one of claims 2 and 3, characterised in that the table (9) is connected to a table guide rod (14) which is displaceable in a recess of the rotary table unit (3).

5. A moulding machine according to any one of claims 1 to 4, characterised in that a lifting cylinder (4) is mounted on the rotary table unit (3) in the region of the table (9), the piston rod (34) of the said lifting cylinder (4) being connected to lifting pins (8) via a lifting crossbeam (5) connected to the said piston rod (34).

6. A moulding machine according to claim 5, characterised in that lifting guide rods (6) are mounted on the lifting crossbeam (5), a carrier (7), which carries the lifting pin (8), being fixed to the free ends of the lifting guide rods (6).

7. A moulding machine according to claim 3, characterised in that the upper end of the piston rod (11) is provided with a coupling member (40) engageable with the table guide rod (14).

8. A moulding machine according to any one of claims 1 to 7, characterised in that the lifting device (4-8, 34) is arranged with the table (9) in an operating position associated with the feed side (29) of the upright (1).

9. A moulding machine according to any one of claims 1 to 7, characterised in that a coupling member (40) is arranged on the upper end of the piston rod (34) of the lifting device (4-8, 34) and is engageable with the lifting crossbeam (5) thereof.

10. A moulding machine according to either one of claims 8 and 9, characterised in that the coupling member (40) can be positively inserted into a groove (39) of the lifting crossbeam (5) or the table guide rod (14), allowing free horizontal relative movement, but not vertical relative movement.

11. A moulding machine according to any one of claims 1 to 7, characterised in that the upright (1) is substantially C-shaped in side view and in that the rotary table unit (3) is pivotable about a vertical spindle (36) and comprises two tables (9).

12. A moulding machine according to any one of claims 1 to 7, characterised in that a filling point, a lifting point (31) and/or an auxiliary compacting point are arranged on the outer region of the upright (1).

13. A moulding machine according to any one of claims 1 to 7, characterised in that the compacting device (15-20, 28, 35) comprises a press plate (16) which is displaceably arranged in the interior space (28) of a pressure box (15) which can be acted upon by compressed air.

14. A moulding machine according to claim 13, characterised in that the press plate (16) is connected to a double-acting plunger (35) and a guide rod (18) guided in the upright (1).

15. A moulding machine according to any one of claims 1 to 14, characterised in that the compacting device (15-20, 28, 35) comprises a squeeze-jolt device.

## Revendications

1. Machine à mouler comprenant :
un montant (1), sur lequel est placé un ensemble à tables tournantes (3) comportant au moins deux tables (9),
- un dispositif de compactage (15-20,28,35) incorporé au montant
- et au moins un dispositif de démoulage (4-8,34),
caractérisée en ce que, dans la zone de chaque table (9), sont prévus, intégrés dans l'ensemble à tables tournantes (3), chaque fois un dispositif de démoulage (4-8,34), et chaque fois un dispositif de soutien (10-13) pour un châssis de moule (24).

2. Machine à mouler selon la revendication 1, caractérisée en ce que le dispositif de soutien(10-13) comporte, placé au-dessous de la table (9), un piston de soutien (13) que l'on peut mettre en appui contre le montant (1) et un piston élévateur (12) amenant la table (9) contre le dispositif de compression (15-20,28,35) installé dans la zone supérieure du montant (1)

3. Machine à mouler selon la revendication 2, caractérisée en ce que le piston de soutien (13) comporte un cylindre élévateur (10) en forme de tube, déplaçable par rapport à la table, dans lequel est disposé le piston élévateur (12), qui est construit sous forme de piston à double effet, la tige (11) de ce piston élévateur (12) étant reliée à la table (9).

4. Machine à mouler selon l'une des revendications 2 ou 3, caractérisée en ce que la table (9) est reliée à une tige de guidage de table (14), qui peut coulisser dans un creux de l'ensemble à tables tournantes (3).

5. Machine à mouler selon l'une des revendications 1 à 4, caractérisée en ce qu'un vérin de démoulage (4), dont la tige de piston (34) est liée, par une traverse de démoulage (5) reliée à celle-ci, à des chandelles de démoulage (8) est placé sur l'ensemble à tables tournantes (3) dans la zone de la table (9).

6. Machine à mouler selon la revendication 5, caractérisée en ce que, des tiges-guides élévatrices, sur les extrémités libres de chacunes desquelles est fixé un support (7) qui porte la chandelle de démoulage (8) sont placés sur la traverse de démoulage (45).

7. Machine à mouler selon la revendication 5, caractérisée en ce que la tige de piston (11) est munie à son extrémité supérieure d'un corps d'accouplement (40) susceptible d'être mis en prise avec la tige de guidage de la table (14).

8. Machine à mouler selon l'une des revendications 1 à 7, caractérisée en ce que le dispositif de démoulage (4-8,34) est installé chaque fois dans une position de travail de la table (9) affectée au côté remplissage (29) du montant (1).

9. Machine à mouler selon l'une des revendications 1 à 7, caractérisée en ce qu'un corps d'accouplement (40) susceptible d'être mis en prise avec la traverse de démoulage (5) est disposé à l'extrémité supérieure de la tige de piston (34) du dispositif de démoulage (4-8,34).

10. Machine à mouler selon l'une des revendications 8 ou 9, caractérisée en ce que le corps d'accouplement (40) peut être inséré à crabotement dans une rainure (39) de la traverse (5) ou de la tige de guidage de la table (14), qui permet un mouvement relatif horizonal libre, mais pas de mouvement relatif vertical.

11. Machine à mouler selon l'une des revendications 1 à 7, caractérisée en ce que le montant (1) en vue latérale, a essentiellement une forme de C, et que l'ensemble à tables tournantes (3) peut pivoter autour d'un axe vertical (36) et comporte deux tables (9).

12. Machine à mouler selon l'une des revendications 1 à 7, caractérisée en ce que, dans la zone extérieure du montant (1), sont installées une station de remplissage, une station de démoulage (31)et/ou une station auxiliaire de compression.

13. Machine à mouler selon l'une des revendications 1 à 7, caractérisée en ce que le dispositif de compactage (15-20,28,35) comporte une plaque de serrage(16) qui est disposée avec possibilité de coulisser dans l'espace intérieur (18) d'une boîte de compactage (15) susceptible d'être actionnée à l'air comprimé.

14. Machine à mouler selon la revendication 13, caractérisée en ce que la plaque de serrage(16) est reliée à un piston de compression à double effet (35) ainsi qu'à une barre de guidage (18) guidée dans le montant (1).

15. Machine à mouler selon l'une des revendications 1 à 14, caractérisée en ce que le dispositif de compactage (15-20,28,35) comporte un dispositif de compactage à secousses.
